# FASCICULE DE BREVET EUROPEEN

(11) **EP 0 619 712 B1**
(45) Date de publication et mention de la délivrance du brevet: **02.07.1997**
(21) Numéro de dépôt: 93922000.0
(22) Date de dépôt: 06.10.1993
(51) Int. Cl.: A47B 21/00

(54) **Caisson d'un mobilier comportant un dispositif d'alimentation en énergie électrique**
Möbelkasten, der mit einer elektrischen Stromversorgung versehen ist
Furniture box provided with an electrical power supply arrangement

(30) Priorité: 06.10.1992 FR 9212178
(43) Date de publication de la demande: 19.10.1994
(73) Titulaire: HAZAN, Jacques, F-75015 Paris (FR)
(72) Inventeur: HAZAN, Jacques, F-75015 Paris (FR)
(74) Mandataire: Burtin, Jean-François
(86) Numéro de dépôt international: FR9300986
(87) Numéro de publication internationale: WO9407391

(56) Documents cités:
- EP-A- 0 102 582
- FR-A- 2 607 687
- GB-A- 2 086 148
- US-A- 3 883 202

## Description

La présente invention se rapporte à l'industrie du meuble et plus particulièrement au mobilier de bureau.

Elle a plus particulièrement pour objet, un dispositif permettant l'alimentation électrique des éléments modulaires constituant le mobilier comme les bureaux, les tables, les bibliothèques, les armoires et similaires.

On sait que durant la dernière décennie, l'équipement des bureaux s'est trouvé complété par un certain nombre d'appareils électriques comme une calculatrice, un ordinateur, une imprimante ou une lampe, qui nécessitent un branchement ou un raccordement à une source électrique pour fonctionner. Il s'avère malheureusement que ce raccordement s'effectue souvent sous la forme d'une connexion à une prise volante ou à une fiche multipolaire et qu'ensuite, une nappe de fils électriques qui traînent par terre ou encombrent les bureaux et qui sont à l'origine d'incidents. Ces fils électriques, mal isolés ou disposés en tous sens, peuvent occasionner des courts-circuits, des chutes de personne ou des chutes d'appareils.

Des tentatives pour faire passer les fils à travers le plan de travail des bureaux par l'intermédiaire d'un orifice bordé par un bouchon élastique, se sont avérées être peu efficaces mais surtout complètement inesthétiques.

La littérature antérieure (EP-A-102 582) décrit déjà une table de travail électrifiable pour travaux de bureau dans laquelle on a disposé sur un côté au moins un caisson latéral recouvert lui aussi par un plateau et le caisson latéral contient une paroie verticale ouvrante derrière laquelle est disposée une deuxième paroi qui forme gaine pour des cables électriques. En outre, on a prévu dans le plateau de recouvrement un abattant mobile dans lequel sont placés des évidements qui permettent le passage des cables électriques.

Dans un tel montage, la grande différence réside dans le fait que les cables électriques ne sont pas dans le caisson mais dans un dispositif annexe situé en dehors du caisson.

C'est pour résoudre ce problème de sécurité et d'esthétique que la présente demande de brevet propose une nouvelle solution.

L'objet de l'invention consiste en effet en un dispositif qui permet d'alimenter le caisson d'un mobilier modulaire et notamment de mobilier de bureau avec une ou plusieurs sources électriques sans que des fils électriques soient apparents, sans que ces fils condamnent le mobilier à rester à un emplacement déterminé fixé mais par contre, permettent l'alimentation du mobilier en différents courants si c'est nécessaire et en nombre quasiment illimité.

L'invention réside donc en un caisson d'un mobilier comportant dispositif d'alimentation en énergie électrique, dont un ou plusieurs panneaux sont constitués de trois partiel très exactement ajustées, disposées parallèlement à l'intérieur de l'armature métallique du caisson assurant l'assemblage, parties dans lesquelles au moins un des panneaux extérieurs comporte une rainure longitudinale à la partie inférieure du bord externe portée par un rebord et d'un panneau de bois intermédiaire de largeur plus faible que les deux panneaux extérieurs, qui vient s'emboîter exactement sur au moins un rebord des panneaux adjacents.

Ainsi, la rainure ainsi préparée est apte à contenir un conducteur électrique dont la sortie à la partie supérieure se fera grâce à une entaille formant un angle droit à l'extrémité de ce panneau de bois pour ménager une cavité. Le panneau de bois comporte dans son épaisseur, à l'une ou l'autre extrémité, un orifice éventuellement obturable, par lequel on peut retirer le panneau, inspecter l'état de l'installation électrique et refermer ensuite l'ensemble du caisson.

Le caisson peut ainsi présenter un ou plusieurs panneaux aménagés et ainsi permettre l'entrée et la disposition d'un grand nombre de connexions électriques à l'intérieur du caisson, tout en les maintenant fermement dans la rainure aménagée pour permettre leur circulation. Cette disposition permet aussi que les connexions électriques puissent circuler à angle droit à l'intérieur du caisson pour réaliser un ajustement plus exact aux besoins de l'alimentation électrique.

Le dispositif selon l'invention est, de ce fait, simple à réaliser, d'une grande commodité à l'utilisation et apporte une grande sécurité du fait que chaque conducteur est maintenu en place dans la rainure, sans risque de déplacement. Le dispositif respecte, en outre, l'esthétique du mobilier puisqu'une fois le ou les panneaux remis en place, les fils électriques ne sont apparents que sur la face supérieure du plan de travail.

L'entrée du ou des conducteurs est réalisée grâce à l'encoche disposée dans la latte médiane, dans un panneau latéral ou dans un panneau de fond, tout en maintenant l'ajustement du caisson aux autres éléments constitutifs de ce mobilier même si celui-ci comporte un ou des éléments à tiroir ou à abattants. Le dispositif selon l'invention permet aussi l'introduction de planches intermédiaires dans le caisson sans que le parcours des conducteurs en soit gêné.

L'invention concerne aussi le mobilier de bureau formé d'éléments modulaires, de tout genre ainsi équipé d'une alimentation électrique incorporée. Ce mobilier de bureau peut être arrangé en bureaux, tables de secrétaire avec retour éventuel, en bibliothèques, tables et similaires, découlant de ce style de construction.

L'invention peut aussi concerner des éléments de cuisine, en permettant aisément le passage de conducteurs électriques et en maintenant l'intégralité de l'esthétique sans modifier les possibilités d'examen ou de réparation de l'installation électrique.

La figure 1 montre par-dessus ou latéralement, la constitution du dispositif d'alimentation électrique selon l'invention.

Les deux éléments extérieurs du panneau (1)(1') sont figurés avec la sortie de deux conducteurs (2)(2') à la partie centrale d'un des deux panneaux par un orifice (3)(3') disposé dans le panneau à son bord extérieur. Au moins un des panneaux (1) ou (1') porte un rebord externe (4) disposé sur le bord intérieur du panneau extérieur (1), sur lequel le conducteur va se loger. Le panneau médian (5) vient reposer sur ce rebord en déterminant un logement dans lequel le conducteur est maintenu immobilisé et ressort au niveau de l'échancrure (6) ou (6') réalisée à sa partie terminale. Le panneau médian (5) est taillé de façon à venir reposer très exactement sur le ou les rebords sans laisser de surface de continuité. Le panneau médian peut s'insérer par emboîtement ou se détacher par un processus mécanique à l'aide d'un outil ou bien comporter une charnière ou un ressort et ainsi se désemboîter aisément.

Le panneau médian (5) comporte, à une de ses extrémités, un orifice (3'')(3''') percé dans l'épaisseur du panneau. Ces orifices, s'ils ne sont pas utilisés, peuvent être obturés par des bouchons ou des pastilles emboîtés qui contribuent à l'esthétique de l'ensemble.

La figure 2 montre un caisson refermé comportant une face latérale avant ainsi équipée. Le panneau médian (5) a été remis en place. La surface du plan latéral avant est ainsi parfaitement lisse. L'esthétique de l'ensemble n'en est aucunement modifiée. Les conducteurs (7)(7') rentrent dans le caisson par les échancrures disposées à la base (13)(13'), longent le panneau médian (5) et repartent à l'horizontale sous le plan supérieur. Ils ressortent sur le plan supérieur par deux orifices (14)(14').

La figure 3 montre l'entrée des conducteurs électriques à la base ou sur le côté du caisson dont le panneau médian a été retiré. Les conducteurs ressortent à la partie supérieure soit par une échancrure (6) ou (6') ou par un orifice (3) percé à la partie supérieure du panneau externe (1).

Le caisson est figuré en place avec le module comportant trois tiroirs (10)(10')(10''). Le dispositif électrique ne gêne en aucune façon l'ouverture ou la fermeture des tiroirs.

La figure 4 montre le détail de l'entrée et du placement du conducteur électrique (12) sur le rebord (4) du panneau extérieur (1). L'échancrure (6') montre comment le conducteur pénètre dans le caisson.

La figure 5 montre, vu par au-dessus, les détails de l'assemblage des panneaux (1) (1') et (5).

On voit ainsi le rebord interne (4) du panneau externe (1), les échancrures (6) et (6') disposées à l'extrémité de chaque panneau et l'extrémité du panneau (5) prêt à la fixation, comportant à son extrémité, un chanfrein arrondi (11) permettant sa préhension et son articulation aisée sur le ou les rebords des panneaux extérieurs. Le panneau médian, présente exactement la même hauteur que le panneau extérieur (1') tout en reposant sur le rebord du panneau qui se trouve dans son prolongement immédiat et possède le même plan inférieur. Le panneau extérieur (1) ou (1') est emboîté dans l'armature métallique (9)(9') du caisson principalement par des gorges disposées sur le pourtour des panneaux qui épousent la forme de l'élément tubulaire longitudinal et transversal.

Le panneau médian (5) comporte, en outre, un orifice percé d'un bout à l'autre dans l'épaisseur de la latte.

Ainsi qu'on le voit sur la figure, le bord du panneau externe comporte ledit rebord (4) disposé tout le long du panneau à partir de la terminaison d'une échancrure (6) et se terminant au niveau de l'échancrure opposée (6').

Lorsque le panneau médian (5) est remis en place, le logement du conducteur électrique est déterminé par l'espace résiduel existant entre le bord du panneau (5) et à peu près la moitié du plan déterminé par le rebord (4).

Le bord latéral du panneau médian (5) peut être lisse ou plus commodément rainuré pour déterminer le logement dans lequel le conducteur électrique est inséré sans possibilité de déplacement.

La figure 6 représente un autre type de mobilier de bureau ainsi équipé en source d'énergie. Le panneau médian (5) a été remis en place, les conducteurs électriques (8) et (8') sur le dessus et (7)(7') à la base, pénètrent dans le meuble sans en altérer le montage.

## Revendications

1. caisson d'un mobilier comportant un dispositif d'alimentation en énergie électrique, dans lequel caisson au moins un panneau est constitué de trois parties très exactement ajustées, disposées parallèlement à l'intérieur d'une armature métallique (9)(9') du caisson assurant l'assemblage, parties dans lesquelles au moins un des panneaux extérieurs comporte une rainure longitudinale à la partie inférieure du bord externe, portée par un rebord (4) et d'un panneau de bois intermédiaire (5) de largeur plus faible que les deux panneaux extérieurs (1)(1'), qui viennent s'emboîter exactement en reposant sur au moins un rebord des panneaux adjacents.

2. Un caisson selon la revendication 1, dans lequel la rainure longitudinale contient un conducteur électrique.

3. Un caisson selon la revendication 1 ou la revendication 2, dans lequel le conducteur électrique (7) pénètre dans le panneau du caisson par une entaille (6) formant angle droit.

4. Un caisson selon l'une des revendications 1 à 3, dans lequel le panneau intermédiaire (5) détermine, après insertion, une cavité dans laquelle le conducteur (7) est inclus d'une manière permanente.

5. Un caisson selon l'une des revendications 1 à 4, dans lequel le panneau intermédiaire (5) comporte dans son épaisseur au moins un orifice (3) éventuellement obturable percé à angle droit.

6. Un caisson selon l'une des revendications 1 à 5, dans lequel le caisson modulaire aménagé comporte au moins deux conducteurs électriques (7)(7').

7. Le mobilier de bureau formé d'éléments modulaire et notamment les bureaux, les tables de secrétaire, les bibliothèques ou les tables équipées du caisson selon les revendications 1 à 6.

## Claims

1. A pedestal of an item of furniture containing a device for the supply of electrical energy, in which pedestal at least one panel is constituted by three very exactly matching parts, arranged parallel to the inside of a metal frame (9) (9') of the pedestal ensuring assembly, in which parts at least one of the external panels contains a groove which is longitudinal to the lower part of the external edge, carried by a projecting edge (4) and an intermediate wood panel (5) of a smaller width than the two external panels (1) (1'), which fit together exactly by resting on at least one projecting edge of the adjacent panels.

2. A pedestal according to claim 1, in which the longitudinal groove contains an electrical conductor.

3. A pedestal according to claim 1 or claim 2, in which the electrical conductor (7) penetrates into the panel of the pedestal via a notch (6) forming a right angle.

4. A pedestal according to one of claims 1 to 3, in which the intermediate panel (5) defines, after insertion, a cavity in which the conductor (7) is enclosed in a permanent fashion.

5. A pedestal according to one of claims 1 to 4, in which the intermediate panel (5) contains within its thickness at least one optionally sealable opening (3) bored at a right angle.

6. A pedestal according to one of claims 1 to 5, in which the modular fitted pedestal contains at least two electrical conductors (7) (7').

7. The office furniture formed from modular elements and in particular desks, writing desks, bookcases or tables equipped with a pedestal according to claims 1 or 6.

## Patentansprüche

1. Mobelkasten der mit einer elektrischen Stromversorgung versehen ist, in welchem Kasten mindestens eine Platte aus drei sehr genau angepasste Teile, die parallel innerhalb eines metallischen Gerüst (9) (9') des Kastens angeordnet sind, der die Vereinigung bewährt, Teile in der mindenstens eine der aüßere Platte eine mit einer Spurkranz (4) getragen, Längsschlitze an die niedrige Teile des aüßeren Rands, und aus einem Zwischenplatte aus Holz (5) besteht die eine niedrigere Breite als die aüßere Platte (1) (1') aufweist, die sich genau bei Anlehnung an mindenstens einem Spurkranz der angrenzende Platte, eingreifen kommen.

2. Eine Kasten nach Anspruch 1, worin die Längsschlitze eine elektrische Leiter enthält.

3. Eine Kasten nach Anspruch 1 oder 2 worin der elektrische Leiter (7) in der Platte des Kasten durch eine eine rechterwinkel bildende Schlitz (6) durchdringt.

4. Eine Kasten nach einer der Ansprüche 1 bis 3, worin die Zwischenplatte (5), nach Einfügung, eine Hohlraum bestimmt, in welchem der Leiter (7) auf ständige Weite, eingeschloßen ist.

5. Eine Kasten nach einer der Ansprüche 1 bis 4, worin die Zwischenplatte (5) in seiner Dicke mindenstens eine Offnung (3), die gegebenenfalls verschließen werden kann, und rechtwinkelig durchgebohren ist, umfasst.

6. Eine Kasten nach einer der Ansprüche 1 bis 65 worin der modularische ausgebaute Kasten mindenstens zwei elektrische Leitern (7) (7') einschließt.

7. Die aus modularische Einheiten bestehende Büroeinrichtung und nämlich die Büromobel, die Sekretärtafel, die Bücherschränke oder die mit dem Kasten vorgesehene Tafeln, nach der Ansprüche 1 bis 6.
